# EUROPÄISCHE PATENTSCHRIFT

(11) **EP 0 961 005 B1**
(45) Veröffentlichungstag und Bekanntmachung des Hinweises auf die Patenterteilung: **25.08.2004**
(21) Anmeldenummer: 99890160.7
(22) Anmeldetag: 19.05.1999
(51) Int. Cl.: E06B 11/08

(54) **Drehsperre**
Turnstile
Tourniquet

(30) Priorität: 25.05.1998 AT 89598
(43) Veröffentlichungstag der Anmeldung: 01.12.1999
(73) Patentinhaber: Karl Gotschlich Machinenbau Ges.m.b.H, 1210 Wien (AT)
(72) Erfinder: Wotke, Andreas, Ing., 3400 Klosterneuburg (AT)
(74) Vertreter: KLIMENT & HENHAPEL

(56) Entgegenhaltungen:
- EP-A- 0 621 394
- WO-A-97/18379
- DE-C- 336 361
- US-A- 5 072 543

## Beschreibung

Die Erfindung bezieht sich auf eine Drehsperre gemäß dem Oberbegriff des Anspruches 1.

Bei allgemein bekannten derartigen Drehsperren stehen von dem Drehstern drei Arme ab, von denen je zwei einen Winkel von 120° miteinander einschließen. Durch Verdrehen des Drehsternes um jeweils 120° kommt jeweils einer der drei Arme in eine im wesentlichen horizontale und in den Durchgang hineinragende Lage.

Bei den bekannten derartigen Sperren sind die vom Drehstern abstehenden Arme mit einem entriegelbaren Gelenk versehen. Im Falle eines Alarms wird der das Gelenk des in Sperrstellung befindlichen Armes entriegelt, wobei dieses Gelenk eine im wesentlichen horizontal und senkrecht zur Längsachse des jeweiligen Armes verlaufende Achse aufweist. Durch die Entriegelung dieses Gelenkes, wobei die Entriegelung durch einen Elektromagneten oder auch durch Überdrücken einer Verrastung erfolgen kann, kann der Arm im wesentlichen vertikal nach unten hängen.

Dabei ergibt sich jedoch der Nachteil, daß der Arm auch durch eine eher unwillkürliche Berührung in eine, den quer zum Durchgang gerichtete und diesen behindernde Pendelbewegung gebracht werden kann, z.B. durch das Anstreifen mit weiter geschnittenen Kleidungsstücken, z.B. Röcken, wodurch die nachfolgenden Personen, die im Falle eines Alarms meist in sehr geringen Abständen einander folgen, in einem erheblichen Ausmaß gefährdet werden können und insbesondere eine hohe Sturzgefahr gegeben ist.

Außerdem ist es bei den bekannten Sperren erforderlich nach jeder Alarmauslösung die Arme der Drehsperren von Hand aus wieder in ihre Betriebsstellung zu bringen.

Ziel der Erfindung ist es, diese Nachteile zu vermeiden und eine Drehsperre der eingangs erwähnten Art vorzuschlagen, die sich durch einen einfachen Aufbau auszeichnet und bei der im Alarmzustand der Sperre eine durch eher unwillkürliche Berührungen der Arme bedingte Behinderung des Durchganges weitgehend vermieden ist.

Erfindungsgemäß wird dies bei einer Sperre der eingangs erwähnten Art durch die kennzeichnenden Merkmale des Anspruches 1 erreicht.

Durch die Anordnung lediglich zweier Arme ist es auf einfache Weise möglich, diese im Falle eines Alarmes in eine Stellung zu bringen, in der diese im wesentlichen in einer parallel zum Durchgang verlaufenden Vertikalebene verlaufen.

Dabei ist durch das Trägheitsmoment des gesamten Drehsterns samt den beiden Armen, sowie des Motors und meist auch eines zwischen Motor und Drehstern geschalteten Getriebes und der Drehwelle eine weitgehend stabile Lage der Arme in der Alarmstellung gewährleistet. Da die beiden Arme in der Alarmstellung nach unten gerichtet sind, befinden sich diese samt Drehstern in einem stabilen Gleichgewicht.

Dabei ist es auch möglich, auf die Anordnung eines Gelenkes in den einzelnen Armen zu verzichten und die Arme starr auszubilden. Grundsätzlich ist es aber auch möglich, die Arme unter Zwischenlage eines elastischen Teiles mit dem Drehstern zu verbinden, so daß es zu einer gewissen Entkopplung der Trägheitsmomente der Arme einerseits und des Drehsterns samt Motor, Getriebe und Drehachse anderseits kommt. Dadurch verringert sich der Impuls, den ein Benutzer beim Verlassen des Durchganges mit zu geringer Geschwindigkeit durch den nachfolgenden Arm ausgesetzt werden kann.
Die Arme können bei Vorliegen eins Alarmsignals durch den Motor in die Alarmstellung gedreht werden. Dies läßt sich durch eine entsprechende Ansteuerung der Steuerung sehr einfach sicherstellen. Für diesen Zweck sind keinerlei besondere Installationen erforderlich, wie dies bei den bisher bekannten Lösungen mit elektromagnetische lösbaren Verriegelungen der Arme der Fall ist und es ergeben sich im Falle einer notwendigen raschen Räumung des durch die Drehsperren gesicherten Bereiches auch keinerlei Verzögerungen, wie sie bei der Entriegelung der Arme durch Überdrücken einer Verrastung unvermeidlich sind. Damit wird durch die erfindungsgemäß vorgeschlagenen Maßnahmen eine wesentliche Erhöhung der Sicherheit im Falle eines Alarms erreicht.

Außerdem ist es durch die vorgeschlagenen Maßnahmen ohne weiteres möglich aus der Alarmstellung wieder in eine normale Betriebsstellung überzugehen. Dazu bedarf es lediglich einer entsprechenden Ansteuerung der Steuerung, so daß diese den Motor einschaltet, um den Drehstern um 120° weiterzudrehen, wodurch dann wieder ein Arm im wesentlichen horizontal quer zum Durchgang von Drehstern absteht und den Durchgang sperrt. Dabei ist keine manuelle Verrastung der einzelnen Dreharme erforderlich, wie dies bei den bekannten Lösungen der Fall ist. Aus diesem Grunde ist bei einer erfindungsgemäßen Drehsperre auch einfache Weise möglich, den Durchgang im Bedarfsfall, z.B. für eine gehbehinderte Person, durch Abgabe eines Alarmsignales an die Steuerung freizugeben und danach rasch wieder in den Normalbetrieb überzugehen.

Die Winkelstellung der beiden Arme zueinander kann in größeren Grenzen schwanken, wobei jedoch Winkel von 120° bzw. 240° am vorteilhaftesten sind.

Durch die Merkmale des Anspruches 2 ist es möglich, die Taktzeit beim Weiterschalten der Drehsperre im wesentlichen konstant zu halten, unabhängig davon ob der Drehstern um ca. 120° oder um ca. 240° weitergedreht werden muß. Dadurch wird auch vermieden, daß sich bei einer Weiterschaltung um ca. 240° die Durchtrittszeit für einen Benutzer wesentlich erhöht und daher auch mehr als eine Person die Sperre gleichzeitig, bzw. innerhalb einer Taktzeit, durchschreiten können, da eben bei einer Weiterschaltung um ca. 240° der Drehstern eben doppelt so rasch gedreht wird, wie bei einer Weiterschaltung desselben um ca. 120°.

Durch die Merkmale des Anspruches 3 ergibt sich der Vorteil, daß der Durchgang in der Alarmstellung des Drehsternes auch dann frei bleibt, wenn ein Person z.B. mit einem Kleidungsstück an einem der beiden Arme hängen bleibt. Im Falle eines Alarmes und einer gegebenenfalls in großer Hast erfolgenden Räumung des durch die Sperre gesicherten Bereiches kann es daher nicht zu plötzlichen Behinderungen durch unabsichtlich "mitgenommene" Arme des Drehsterns kommen, die für den nachfolgende Person eine sehr erhebliche Gefahr eines Sturzes oder von Verletzungen darstellen. So können auf die Arme durchaus Kräfte ausgeübt werden, bei denen es auch zu einem Zerreißen eines hängen gebliebenen Kleidungstückes kommen kann, ohne, daß es zu einer Verschwenkung des Drehsternes kommt, was zu einem Einschwenken eines Armes in die lichte Weite des Durchgangs führen würde. Damit wird ein hohes Maß an Sicherheit im Falle einer raschen Räumung eines durch die Sperre gesicherten Gebietes ein hohes Maß an Sicherheit erreicht.

Durch die Merkmale des Anspruches 4 ergibt sich eine sehr einfache Lösung der Verriegelung. So ist es möglich die Verriegelung durch Unterbrechung des Stromkreises zur elektrisch betätigbaren Bremse zu lösen. Dabei ist durch die Batterie eine ausreichend lange Pufferung im Falle eines Stromausfalls ohne weiteres erreichbar, um im Falle einer Räumung des Gebietes während der Räumzeit eine sicher Verriegelung des Drehsterns in der Alarmstellung zu gewährleisten.

Die Erfindung wird nun anhand der Zeichnung näher erläutert. Dabei zeigen:
Fig. 1 und 2 schematisch eine erste Ausführungsform einer erfindungsgemäße Drehsperre in einer ersten Betriebsstellung quer zur Durchgangsrichtung und in dieser gesehen,
Fig. 3 und 4 die Drehsperre nach Fig. 1 und 2 in einer zweiten Betriebsstellung gesehen,
Fig. 5 und 6 die Drehsperre nach Fig. 1 und 2 in der den Durchgang freigebenden Stellung,

Die Sperre nach den Fig. 1 bis 6 weist ein im wesentlichen bügelförmiges Gestell 5 mit zwei Stehern 6 und einem Querbalken 7 in dem ein Antrieb 3 angeordnet ist, der schematisch in den Fig. 2, 4 und 6 dargestellt ist.

Dieser Antrieb 3 weist eine in einem Winkel α von ca. 45° gegen die Vertikale geneigte Drehachse 8 auf und umfaßt neben einen nicht dargestellten Motor auch ein nicht dargestelltes Getriebe. Dabei verläuft die Drehachse 8 in einer zum Durchgang 9 senkrecht stehenden Ebene.

Die Drehachse 8 ist drehfest mit einem Drehstern 4 verbunden, von dem zwei Arme 1, 2 abstehen, zwischen denen eine Winkel β von ca. 120° eingeschlossen ist und von denen jeder einen Winkel γ von ca. 135° mit der Drehachse 8 einschließt.

Dadurch steht in den in den beiden Betriebsstellungen gemäß den Fig. 1 und 2 einerseits und Fig. 3 und 4 anderseits jeweils einer der beiden Arme 1, 2 im wesentlichen horizontal und quer zum Durchgang 9 vom Drehstern 4 ab und sperrt den Durchgang 9.

Wie lediglich in Fig. 4 schematisch angedeutet ist, ist der Antrieb 3 mit einer Steuerung 10 verbunden, die den Antrieb schrittweise ansteuert und sicherstellt, daß der Drehstern 4 beim Passieren des Durchganges 9 um einen Winkelbetrag von 120° oder 240° je nach Durchgangsrichtung und der Stellung der Arme 1, 2 weiterbewegt werden.

So muß beim Passieren einer Person in Richtung des Pfeiles 12 der Drehstern 4 aus der in der Fig. 1 und 2 dargestellten Lage in die in der Fig. 3 und 4 dargestellte Lage gebracht werden, wobei ein Drehwinkel des Drehsternes 4 von ca. 120° erforderlich ist. Beim Passieren in Richtung des Pfeiles 13 wäre dazu jedoch ein Drehwinkel von ca. 240° erforderlich. Der gleiche Winkel wäre auch bei einer Passage in Richtung des Pfeiles 12 erforderlich, um die Arme 1, 2 aus der in der Fig. 3 und 4 dargestellten Lage in die in der Fig. 1 und 2 dargestellte Lage zu bringen.

Die Steuerung 10, die mit einer Eingabe 11 verbunden ist, die z.B. durch einen Kartenleser gebildet sein kann, steuert den mit unterschiedlichen Geschwindigkeiten, z.B. im Verhältnis von 1 : 2 stehenden Geschwindigkeiten und in unterschiedlichen Drehrichtungen betreibbaren Antrieb 3 des Drehsternes 4 in Abhängigkeit von der Durchgangsrichtung und dem erforderlichen Drehwinkel an. Dadurch kann die Taktzeit zum Überstreichen des erforderlichen Drehwinkels im wesentlichen konstant gehalten werden. So läuft der Antrieb zum Überstreichen eines Drehwinkels des Drehsternes von 240° mit der doppelten Geschwindigkeit als bei Schritten zum Überstreichen eines Drehwinkels von 120°. Diese Steuerung in Abhängigkeit vom zu überstreichenden Drehwinkel kann unabhängig von der erforderlichen Drehrichtung sein, wenn die Sperre in verschiedenen Richtungen durchschritten werden kann.

Bei Sperren, die so ausgelegt sind, daß sie nur in einer Richtung durchschritten werden können, z.B. bei Schiliften, kann die Umschaltung der Geschwindigkeit nach jedem Schritt erfolgen. Dabei ist es lediglich erforderlich nach einem Alarm den Drehstern 4 in eine bestimmte Lage zu bringen, von der aus die Umschaltung der Geschwindigkeit des Antriebes wieder nach jedem Schritt in einer bestimmten Folge durchgeführt werden kann.

Die Steuerung 10 ist weiters mit einer Batterie 12 verbunden, die zur Pufferung im Falle eines Netzausfalls dient. Weiters versorgt die Batterie 12 im Falle eines Stromausfalles auch eine elektrisch betätigbare Bremse, die zumindest im Alarmfall den Drehstern 4 in der den Durchgang freigebenden Stellung verriegelt. Dabei verbleibt die nicht dargestellte Bremse in ihrer Bremsstellung, solange sie erregt bleibt.

Wird nach Beendigung eines Alarmzustandes der Erregungsstrom der Bremse unterbrochen und diese dadurch gelöst, kann der Drehstern 4 durch einen entsprechenden Steuerimpuls wieder in eine normale Betriebsstellung gebracht werden.

## Patentansprüche

1. Drehsperre mit einem mittels eines über eine Steuerung gesteuerten Motors antreibbaren Drehstern (4), dessen Drehachse (8) gegen die Horizontale um 45° geneigt ist und von dem mehrere Arme abstehen, die einen Winkel mit der Drehachse von ca. 135° einschließen und von denen in einer Sperrstellung einer horizontal absteht und einen Durchgang (9) sperrt und bei der eine Alarmstellung vorgesehen ist, in der keiner der Arme (1, 2) des Drehsterns (4) in den Durchgang (9) hineinragt, **dadurch gekennzeichnet, daß** nur zwei Arme (1,2) vorgesehen sind, die einen Winkel von ca. 120° bzw. 240° miteinander einschließen.

2. Drehsperre nach Anspruch 1, **dadurch gekennzeichnet, daß** der Motor in seiner Drehzahl veränderbar ist, vorzugsweise mit im Verhältnis 2 : 1 umschaltbaren Drehzahlen.

3. Drehsperre nach Anspruch 1 oder 2, **dadurch gekennzeichnet, daß** der Drehstern (4) zumindest in der Alarmstellung verriegelbar ist.

4. Drehsperre nach Anspruch 3, **dadurch gekennzeichnet, daß** zur Verriegelung des Drehsternes (4) eine elektrisch betätigbare Bremse vorgesehen ist, die samt ihrer Steuerung (10) mittels einer Batterie (12) gepuffert ist.

## Claims

1. A turnstile with a turnstile star element (4) which can be driven via a motor controlled by a control unit and whose rotational axle (8) is inclined against the horizontal by 45° and from which several arms project enclosing an angle with the rotational axle of approximately 135° and of which, in a blocked position, one projects horizontally and blocks a passageway (9), and in which an alarm position is provided in which none of the arms (1, 2) of the turnstile star element (4) projects into the passageway (9), **characterized in that** only two arms (1, 2) are provided which enclose an angle of approximately 120° or 240° with each other.

2. A turnstile as claimed in claim 1, **characterized in that** the motor can be changed with respect to its speed, preferably with rotational speeds which can be changed over at a ratio of 2 : 1.

3. A turnstile as claimed in claim 1 or 2, **characterized in that** the turnstile star element (4) can be locked at least in the alarm position.

4. A turnstile as claimed in claim 3, **characterized in that** for the purpose of locking the turnstile star element (4) a brake is provided which can be actuated electrically and which is buffered with its control unit (10) by means of a battery (12).

## Revendications

1. Portillon à tourniquet avec un tourniquet (4) pouvant être entraîné au moyen d'un moteur commandé par une commande, dont l'axe de rotation (8) est incliné de 45° par rapport à l'horizontale et duquel dépassent plusieurs bras formant un angle d'environ 135° avec l'axe de rotation et dont l'un dépasse à l'horizontale dans la position de blocage et barre un passage (9), et dans lequel il est prévu une position d'alarme dans laquelle aucun des bras (1, 2) du tourniquet (4) ne dépasse dans le passage (9), **caractérisé en ce qu'**il est prévu deux bras (1, 2) seulement qui forment un angle d'environ 120° ou 240° l'un avec l'autre.

2. Portillon à tourniquet selon la revendication 1, **caractérisé en ce que** la vitesse de rotation du moteur peut être modifiée, de préférence avec une vitesse de rotation pouvant être commutée selon des rapports 2/1.

3. Portillon à tourniquet selon la revendication 1 ou 2, **caractérisé en ce que** le tourniquet (4) peut être verrouillé au moins dans la position d'alarme.

4. Portillon à tourniquet selon la revendication 3, **caractérisé en ce que** pour verrouiller le tourniquet (4), il est prévu un frein à actionnement électrique avec une alimentation de secours au moyen d'une batterie (12) pour lui et sa commande (10).
